# EUROPÄISCHE PATENTANMELDUNG

(11) **EP 3 520 922 A1**
(43) Veröffentlichungstag der Anmeldung: **07.08.2019**
(21) Anmeldenummer: 18154827.2
(22) Anmeldetag: 02.02.2018
(51) Int. Cl.: B21D 39/02

(54) **VORRICHTUNG UND VERFAHREN ZUR HERSTELLUNG VON WINKEL- ODER DOPPELSTEHFALZEN**

(71) Anmelder: Mayerhofer, Martin, 6402 Hatting (AT)
(72) Erfinder: Mayerhofer, Martin, 6402 Hatting (AT); Busmanis, Ingus, 6402 Hatting (AT)
(74) Vertreter: Schwarz & Partner Patentanwälte OG

(57) **Zusammenfassung**

Die Erfindung betrifft eine Vorrichtung zum Falzschließen von einfachen oder doppelten Stehfalzen, umfassend ein Führungselement (10) und ein Falzelement (20), dadurch gekennzeichnet, dass das Falzelement (20) auf der einen Seite (1) zumindest 2 FalzFormräder (23, 23', 23") aufweist sowie auf einer gegenüberliegenden Seite (2) zumindest zwei Falz-Formräder (24, 24', 24") aufweist, wobei die Falzformräder drehbar gelagert sind und das Führungselement (10) mit dem Falzelement (20) durch Positionierstäbe (30, 31, 32) verschiebbar miteinander verbunden sind, wobei zumindest einer der Positionierstäbe (31) in zumindest einem Bereich als Lagerzapfen fungiert wodurch das Führungselement (10) und das Falzelement (20) gegeneinander verdrehbar sind sowie Verfahren zur Erzeugung von einfachen oder doppelten Stehfalzen mit einer erfindungsgemäßen Vorrichtung durch die Erzeugung einer Winkelfalz, wobei sich die erfindungsgemäße Vorrichtung in der Winkelfalz-Position (W-Position) befindet und darauffolgendes Schwenken des Falzelementes (20) von der Winkelfalz-Position (W-Position) in die Doppelfalz-Position (D-Position) die Erzeugung einer Doppelstehfalz ermöglicht, wobei sich die erfindungsgemäße Vorrichtung Doppelfalz-Position (2) (D-Position) befindet. Die Erfindung betrifft außerdem die Verwendung einer erfindungsgemäßen Vorrichtung zum Aufschneiden oder Entfernen von bestehenden Stehfalzen.

## Beschreibung

Die Erfindung betrifft eine Vorrichtung zum Falzschließen von einfachen oder doppelten Stehfalzen an geraden und runden Profilscharen, ein Verfahren zur Erzeugung solcher einfacher oder doppelter Stehfalze mit einer solchen Vorrichtung sowie eine Verwendung einer erfindungsgemäßen Vorrichtung zum Aufschneiden oder Entfernen von Stehfalzen.

### HINTERGRUND DER ERFINDUNG

In der Bauindustrie werden neben Fassaden insbesondere Dächer von Gebäuden aller Art häufig mit Blechen gedeckt. Dabei kommen je nach Anforderung hinsichtlich Verformbarkeit, Gewicht, Tragfähigkeit, Korrosionsbeständigkeit, Haltbarkeit, etc. unterschiedliche Materialien zum Einsatz. So zeichnen sich Dachbleche aus Aluminium durch gute Verformbarkeit, geringes Gewicht sowie gute Korrosionsbeständigkeit aus. Kupferbleche werden seit Jahrhunderten zur Eindeckung von Gebäuden verwendet, wobei neben den dekorativen Vorzügen die gute Verformbarkeit auch bei tiefen Temperaturen und insbesondere die gute Beständigkeit gegen Gips, Kalk und Zement genutzt werden. Ein mit Edelstahl bedecktes Dach weist eine sehr hohe Tragfähigkeit sowie eine hervorragende Korrosionsbeständigkeit und damit eine sehr hohe Lebensdauer auf. Eine kostengünstige Alternative zu Edelstahlblechen stellen verzinkte Stahlbleche dar, mit der positiven Eigenschaft der Lötbarbarkeit.

Dachbleche für Blechdächer mit Stehfalzen weisen an den zu verbindenden Blechkanten Flansche bzw. Stege auf, welche ineinander gehakt- und anschließend manuell, mit einem Falzwerkzeug- oder einer Falzmaschine gefalzt werden, wobei eine Leck-dichte Verbindung zwischen den einzelnen Dachblechen entsteht. Manuelles Falzen mit Handwerkzeugen ist nicht nur unwirtschaftlich, sondern ebenso mit enormer körperlichen Belastung für ausführende Arbeitskräfte verbunden, insbesondere bei der Verwendung von dicken Blechen oder Dachblechen aus Stahl, was zur Entwicklung von Falzvorrichtungen bzw. Falzmaschinen geführt hat.

### STAND DER TECHNIK

Aufgrund der Motorisierung der Falzvorrichtungen sind gegenwärtig erhältliche Maschinen zum Teil sehr schwer, was sich wiederum belastend für ausführende Arbeitskräfte auswirkt. Neben den hohen Anschaffungskosten ist ein weiterer Nachteil der gegenwärtig verwendeten Maschinen die netzgebundene Stromversorgung, was insbesondere bei Neubauten durch mangelnde elektrische Versorgung des Gebäudes zu Verzögerungen führen kann. Beispielsweise beschreibt DE 39 02 979 A1 eine Falzmaschine mit einem netzgebundenen Permanentmagnetmotor und einem Gewicht von etwa 13,5 kg. Andere gegenwärtig erhältliche Falzmaschinen wiegen zwischen 16 und 37 kg. Zusätzlich auftretende Probleme wie die begrenzte Möglichkeit die Falzmaschine vom Falz zu entfernen, ohne dabei Dachbleche zu beschädigen, werden beispielsweise durch DE 20 2008 011726 U1 gelöst. Darin sind die Formrollen auf zwei balkenförmigen Trägern angebracht, welche lösbar durch zwei kreiszylinderförmige Stäbe miteinander verbunden sind. Dabei besteht die Möglichkeit zur Erzeugung einer Winkelfalz ohne Unterstützung durch einen Motor.

### KURZE BESCHREIBUNG DER ERFINDUNG

Der vorliegenden Erfindung liegt die Aufgabe zugrunde, eine flexibel einsetzbare und kostengünstige Falzmaschine mit einem geringen Gewicht von rund 3,8 kg bereitzustellen, welche elektrisch betrieben wird, ohne dabei an ein Stromnetz gebunden zu sein. Diese Aufgabe wird gelöst durch eine Vorrichtung zum Falzschließen von einfachen und doppelten Stehfalzen, umfassend ein Führungselement und ein Falzelement, wobei das Führungselement zumindest zwei Führungsräder aufweist, wobei das Falzelement auf der einen Seite zumindest zwei Falz-Formräder aufweist sowie auf einer gegenüberliegenden Seite zumindest zwei Falz-Formräder aufweist, wobei die Führungsräder und die Falz-Formräder drehbar gelagert sind, wobei das Führungselement mit dem Falzelement durch Positionierstäbe distanzveränderbar miteinander verbunden sind, wobei zumindest einer der Positionierstäbe als Lagerelement fungiert, wodurch das Führungselement und das Falzelement gegeneinander verdrehbar bzw. schwenkbar sind. Außerdem wird die Aufgabe gelöst durch ein Verfahren zur Erzeugung von doppelten Stehfalzen mit einer solchen Vorrichtung.

Das Führungselement und das Falzelement sind vorzugsweise aus Aluminium bzw. Aluminiumlegierungen oder Carbonfaser bzw. carbonfaserverstärktem Kunststoff (CFK) gefertigt. Auch andere anforderungsgerechte Metalle oder Kunststoffe oder Kombinationen daraus sind denkbar. Das Falzelement weist im Wesentlichen zwei Seiten auf, wobei beide Seiten einen unterschiedlichen Satz von Falz-Formrädern aufweisen, wobei ein Satz Falz-Formräder auf der einen Seite bevorzugt zur Erzeugung von Winkelfalzen vorgesehen ist und der andere Satz Falz-Formräder auf der gegenüberliegenden Seite bevorzugt zur Erzeugung von Doppelstehfalzen vorgesehen sind, wobei die Falz-Formräder in ihrer Reihung bzw. Reihenfolge veränderbar sind um beispielsweise die Falzrichtung zu wechseln. Andere Ausführungsvarianten weisen Sätze von Falz-Formrädern für die Erzeugung von Falzen beliebiger Form auf. Das Führungselement umfasst Führungsräder, wobei diese den durch die Falz-Formräder während des Falzprozesses auftretenden Kräften entgegenwirken. Anstelle von Rädern sind alternativ Gleitschlitten oder Gleitschienen denkbar.

Die Positionierstäbe sind vorzugsweise aus Silberstahl oder anderen Stahllegierungen ausgeführt. Auch die Verwendung von anderen Metallen oder Kunststoff oder Kombinationen daraus ist möglich. Die Positionierstäbe sind bevorzugt kreiszylindrisch ausgeführt, wobei im Wesentlichen Zylinder beliebiger Querschnittfläche vorgesehen sein können. Ein einzelner Positionierstab kann an verschiedenen Bereichen unterschiedliche Querschnittflächen aufweisen. Zumindest ein Positionierstab als Lagerelement fungiert als Drehlager bzw. Drehachse, wobei das Führungselement und das Falzelement verschiebbar miteinander verbunden sind, wobei diese im offenen Zustand derart voneinander distanziert sind, sodass zumindest ein weiterer, bevorzugt zwei weitere Positionierstäbe, nicht mehr in Kontakt mit dem Falzelement stehen, wobei das Falzelement relativ zum Führungselement drehbar bzw. schwenkbar ist. Im geschlossenen Zustand ist das Führungselement und das Falzelement im Wesentlichen direkt benachbart, wobei der zumindest eine nicht als Drehachse fungierende Positionierstab eine von zwei möglichen Positionen von Falzelement relativ zum Führungselement festlegt.

In einer besonders bevorzugten Ausführungsvariante ist vorgesehen, dass das Führungselement eine Kraftübertragungseinheit umfasst, wobei die Kraftübertragungseinheit ein Antriebselement, eine Antriebswelle mit Aufnahmezapfen, ein Getriebe und zumindest zwei Zahnräder umfasst. Das Antriebselement ist vorzugsweise eine nicht an ein Stromnetz gebundene Akku-Handbohrmaschine. In anderen Ausführungsvarianten kann das Antriebselement ein beliebiger Elektromotor sein. Das Antriebselement kann auch Stromnetzgebunden sein. Das Getriebe ist vorzugsweise ein Kettengetriebe. Die Antriebswelle wird durch das Antriebselement angetrieben, wobei ein Bereich der Antriebswelle als Aufnahmezapfen für das Antriebselement ausgeführt ist. Das Getriebe kann beispielsweise auch als Zahnrad-, Schnecken-, Riemen- oder Zahnriemengetriebe ausgeführt sein. Durch das Antriebselement wird ein Zahnrad direkt angetrieben und aufgrund des Getriebes vorzugweise zusätzlich ein zweites Zahnrad angetrieben, wobei beide Zahnräder im Führungselement drehbar gelagert sind.

Bevorzugt weist das Falzelement zumindest zwei Zahnräder auf, wobei die zumindest zwei am Falzelement angebrachten Zahnräder und die beiden gegenüberliegenden Sätze von Falz-Formrädern starr miteinander verbunden sind und eine gemeinsame Drehachse aufweisen. Die Zahnräder und die Falz-Formräder werden durch die zumindest beiden im Führungselement gelagerten Zahnräder angetrieben. Die Zahnräder des Führungs- und Falzelementes sind bevorzugt aus PVC gefertigt, sie können aber auch aus Stahl, Bronze, Messing, oder anderen Metallen oder Kunststoffen oder Kombinationen daraus gefertigt sein. Die Falz-Formräder sind bevorzugt aus Stahl gefertigt, beispielsweise aus Werkzeugstahl oder Vergütungsstahl, auch Hartmetall oder andere anforderungsgerechte Materialien sind denkbar.

Die zumindest zwei Zahnräder der Kraftübertragungseinheit und die zumindest zwei am Falzelement drehbar gelagerten Zahnräder greifen im geschlossenen Zustand von Führungselement und Falzelement ineinander, wobei die zumindest zwei Führungsräder und zumindest zwei Falz-Formräder durch das Antriebselement über das Getriebe und die Zahnräder angetrieben werden.

Bevorzugt sind Stabilisierungsräder am Falzelement vorgesehen, wobei zumindest ein Stabilisierungsrad auf einer Seite- und zumindest ein Stabilisierungsrad auf einer gegenüberliegenden Seite drehbar gelagert ist, wobei die Drehachsen orthogonal zur Falzrichtung ausgerichtet sind. Ebenso sind Stabilisierungsräder am Führungselement vorgesehen, wobei diese an der einem zu deckenden Dach oder einer zu verkleidenden Fassade zugewandten Seite drehbar gelagert sind, wobei die Drehachsen orthogonal zur Falzrichtung ausgerichtet sind. Die Stabilisierungsräder sind vorzugsweise aus PVC oder anderen Kunststoffen gefertigt.

Das Verfahren zur Erzeugung von doppelten Stehfalzen mit einer erfindungsgemäßen Vorrichtung umfasst die zuerst erfolgende Erzeugung einer Winkelfalz, wobei sich die erfindungsgemäße Vorrichtung in der Winkelfalz-Position befindet, wobei in der Winkelfalz-Position der Satz Falz-Formräder zur Erzeugung von Winkelfalzen die Falzarbeit verrichten, sowie darauffolgendes Schwenken des Falzelementes von der Winkelfalz-Position in die Doppelfalz-Position im offenen Zustand und die darauffolgende Erzeugung einer Doppelstehfalz, wobei sich die erfindungsgemäße Vorrichtung in der Doppelfalz-Position befindet, wobei in der Doppelfalz-Position der Satz Falz-Formräder zur Erzeugung von Doppelfalzen die Falzarbeit verrichten.

Eine erfindungsgemäße Vorrichtung eignet sich ebenfalls zum Aufschneiden oder Entfernen von Stehfalzen, wobei dafür zumindest ein Schneidrad angebracht wird, wobei dieses mithilfe der stirnseitigen Aufnahmelöcher mit der Vorrichtung verbunden wird.

### KURZE BESCHREIBUNG DER ZEICHNUNGEN

**Fig. 1** zeigt eine erfindungsgemäße Vorrichtung zum Falzschließen von Stehfalzen im geschlossenen Zustand, umfassend ein Führungselement **10,** wobei eine der im Falzprozess dem zu falzenden Blech näheren Seite **u** (N-Seite) gegenüberliegende und zum Blech entferntere Seite **o** (G-Seite) des Führungselementes **10** erkennbar ist, ein Falzelement **20,** wobei die Seite **1** zur Erzeugung einer Winkelfalz erkennbar ist, Kraftübertragungseinheit **40** mit einem Aufnahmezapfen **11,** eine Einspannvorrichtung **16** für handelsübliche Akku-Bohrmaschinen mit einem Feststellelement **15,** ein Justierelement **12,** Stabilisierungsräder **13, 13'**, einen von der Kraftübertragungseinheit **40** angetriebenen Satz Falz-Formräder **23, 23'**, **23"** auf der Seite **1** des Falzelementes zur Erzeugung einer Winkelfalz und ein Spannelement **22** mit Fixierschraube **21.**
**Fig. 2** zeigt eine erfindungsgemäße Vorrichtung zum Falzschließen von Stehfalzen im geschlossenen Zustand, umfassend ein Führungselement **10,** wobei eine der im Falzprozess dem zu falzenden Blech näheren Seite **u** (N-Seite) gegenüberliegende und zum Blech entferntere Seite **o** (G-Seite) des Führungselementes **10** erkennbar ist, ein Falzelement **20,** wobei die Seite **2** zur Erzeugung einer Doppelstehfalz erkennbar ist, Kraftübertragungseinheit **40** mit einem Aufnahmezapfen **11,** eine Einspannvorrichtung **16** für handelsübliche Bohrmaschinen mit einem Feststellelement **15,** eine Justierelement **12,** Stabilisierungsräder **13, 13",** einen von der Kraftübertragungseinheit **40** angetriebenen Satz Falz-Formräder **24, 24'**, **24"** auf der Seite **1** des Falzelementes zur Erzeugung einer Winkelfalz und ein Spannelement **22** mit Fixierschraube **21.**
**Fig. 3** zeigt eine erfindungsgemäße Vorrichtung zum Falzschließen von Stehfalzen im geschlossenen Zustand, wobei die N-Seite **u** des Führungselementes **10** und die Seite **1** zur Erzeugung einer Winkelfalz erkennbar ist, umfassend Stabilisierungsräder **13, 13'**, einen von der Kraftübertragungseinheit **40** angetriebenen Satz Falz-Formräder **23, 23'**, Führungsräder **14** und ein Stützelement **25,** Aufnahmelöcher **17** im Führungselement, Aufnahmelöcher **27** im Falzelement.
**Fig. 4** zeigt eine erfindungsgemäße Vorrichtung zum Falzschließen von Stehfalzen im offenen und somit schwenkfähigen Zustand, wobei die N-Seite **u** und die Seite **1** zur Erzeugung einer Winkelfalz erkennbar ist, umfassend zwei Positionierstäbe **30, 32** sowie einen Lagerbolzen **31** als Rotationsachse für das Falzelement **20,** zwei mit den Falz-Formrädern **23, 23'** starr verbundenen Zahnrädern **42.**
**Fig. 5** zeigt eine erfindungsgemäße Vorrichtung zum Falzschließen von Stehfalzen im geschlossenen Zustand, wobei die N-Seite **u** des Führungselementes **10** und die Seite **2** zur Erzeugung einer Doppelstehfalz erkennbar ist, umfassend Stabilisierungsräder **13,13",** einen von der Kraftübertragungseinheit **40** angetriebenen Satz Falz-Formräder **24, 24'**, Führungsräder **14** und ein Stützelement **25.**
**Fig. 6** zeigt die Schritte der Entstehung einer Doppelstehfalz.
   **6.1** Winkelfalz, erzeugt durch Seite **1** des Falzelementes **20.**
   **6.2** Doppelstehfalz, erzeugt durch die Seite **2** des Falzelementes **20** nach dem Schwenkvorgang.

### DETAILLIERTE BESCHREIBUNG DER ERFINDUNG

In den Figuren 1 bis 5 ist eine bevorzugte Ausführung einer erfindungsgemäßen Falzvorrichtung dargestellt.

Das Führungselement 10 ist vorzugsweise aus Aluminium oder Aluminiumlegierungen aller Art oder aus Carbonfaser bzw. CFK gefertigt. Die Kraftübertragungseinheit 40 ist in einer Ausführung integral mit dem Führungselement 10 gebildet. Sie umfasst einen nicht in einer der Figuren 1 bis 7 dargestellten Kettenantrieb, wobei die Antriebswelle zur G-Seite o des Führungselementes 10 hin frei liegt und einen Aufnahmezapfen 11 bildet. In einer bevorzugten Ausführungsvariante ist der Aufnahmezapfen 11 eine Bohrmaschinenaufnahme. Der Aufnahmezapfen 11 bildet in einer anderen Ausführungsvariante eine Aufnahme für Antriebselemente beliebiger Bauform, vorzugsweise für nicht an ein Stromnetz gebundene Elektromotoren bzw. für durch wieder aufladbare Speicher elektrischer Energie angetriebene Antriebselemente.

Das Führungselement 10 bildet dabei in einer bevorzugten Ausführungsvariante das Gehäuse der Kraftübertragungseinheit 40, in einer anderen Ausführungsvariante bildet das Führungselement 10 einen Träger für das Gehäuse der Kraftübertragungseinheit 40. Durch Antrieb des mit einem Kettenrad starr verbundenen Aufnahmezapfens 11 wird über eine Kette ein weiteres Kettenrad angetrieben, wobei die Kettenräder ihrerseits starr mit Zahnrädern 41-sowie den Führungsrädern 14 verbunden sind und damit eine gemeinsame Drehachse aufweisen, wobei die Zahnräder 41 im geschlossenen Zustand der erfindungsgemäßen Falzvorrichtung jeweils zumindest ein Zahnrad 42 antreiben, wobei die Zahnräder 42 im Falzelement 20 drehbar gelagert sind, wobei die Zahnräder 42 starr mit jeweils zwei Falz-Formrädern 23, 23' und gegenüberliegenden Falz-Formrädern 24, 24' verbunden sind, wobei die Zahnräder 42 zwischen den Falz-Formrädern 23 und 24 bzw. 23' und 24' liegen und jeweils eine gemeinsame Drehachse aufweisen und folglich die Führungsräder 14 und die Falz-Formräder 23', 23" und 24', 24" dieselbe Drehzahl aufweisen, wobei die Drehzahl von der Antriebsdrehzahl und der Übersetzung des Getriebes abhängig ist. Andere Ausführungsvarianten weisen zusätzliche Zahnräder oder weniger Zahnräder auf. Wieder andere Ausführungsvarianten weisen anstelle eines Kettengetriebes beispielsweise ein Zahnradgetriebe, ein Keil- oder Zahnriemengetriebe, ein Schneckengetriebe oder eine direkte Übersetzung auf ein Zahnrad ohne Getriebe auf.

Die Zahnräder sind in einer besonderen Ausführungsvariante aus PVC gefertigt, andere Ausführungen erlauben andere übliche verwendete Materialien für Zahnräder wie Stahl, Bronze, Messing oder andere Kunststoffe.

Das Falzelement 20 ist vorzugsweise aus Aluminium oder Aluminiumlegierungen aller Art oder Carbonfaser bzw. CFK gefertigt. Vorzugsweise besteht das Führungselement 10 und das Falzelement 20 aus demselben Material, andere Ausführungen sehen unterschiedliche Materialien für Führungselement 10 und Falzelement 20 vor, wobei die Materialien neben Aluminium andere Materialien mit erforderlichen Eigenschaften wie beispielsweise Stahl, Titanaluminium, Kunststoff, Gießharz, Karbon, GFK, CFK etc. aufweisen können.

In einer bevorzugten Ausführungsvariante sind an den Stirnseiten von Führungselement 10 und Falzelement 20 Aufnahmelöcher 17, 27 vorgesehen, wobei die Anbringung zusätzlicher Falz-Formrollen 23", 24", zusätzliche Führungsräder 14 oder Scheidräder ermöglicht wird. Beispielsweise kann mit Schneidrädern eine bereits bestehende Stehfalz aufgeschnitten oder entfernt werden. Die Falz-Formräder (23, 23', 23") auf der eine Seite liegen im Wesentlichen auf einer Linie, dementsprechend liegen die Falz-Formräder (24, 24', 24") auf der gegenüberliegenden Seite im ebenfalls auf einer Linie, wobei die Durchmesser der Falz-Formräder entsprechend gewählt werden müssen um eine anforderungsgemäße Falz zu erzeugen. Andere Ausführungsvarianten sehen vor die Falz-Formräder beliebig zu positionieren und die Abweichung zur gedachten Linie durch Änderung der Durchmesser zu kompensieren. Ebenso kann die Reihung bzw. die Reihenfolge der Falz-Formräder verändert werden, wodurch eine Änderung der Falzrichtung ermöglicht wird.

An der der einen Seite o gegenüberliegenden Seite u des Führungselementes 10 sind vorzugweise zwei Stabilisierungsräder 13 angebracht, wobei diese während des Falzprozesses auf dem direkt am Dach aufliegenden Blech entlang der Falzrichtung rollen und die Drehachsen der Stabilisierungsräder entsprechend orthogonal zur Falzrichtung ausgerichtet sind. Zusammen mit vorzugweise einer angebrachten Stabilisierungsrolle 13' auf der Seite 1 zur Erzeugung einer Winkelfalz mit gleicher Orientierung bzw. vorzugweise einer Stabilisierungsrolle 13" auf der gegenüberliegenden Seite 2 zur Erzeugung einer Doppelstehfalz mit gleicher Orientierung im Bereich des Spannelementes 22 bilden, davon abhängig mit welcher Seite gefalzt wird, die Stabilisierungsräder ein Dreieck um die Falzvorrichtung hinsichtlich des Abstands- sowie der Orientierung zur Dachfläche zu stabilisieren.

Eine bevorzugte Ausführungsvariante sieht ein Stützelement 25 vor, wobei dieses bei Erzeugung einer Winkelfalz diese im Bereich des relevanten Winkels abstützt. Dieses Stützelement ist vorzugsweise eine Platte aus PVC, Aluminium, Stahl, etc..

In einer besonders bevorzugten Ausführungsvariante ist als Antriebselement 60 eine handelsübliche Bohrmaschine 50 vorgesehen, wobei die Bohrmaschine flexibel an der erfindungsgemäßen Falzvorrichtung angebracht- bzw. von dieser entfernt werden kann. Die Einspannvorrichtung 16 ist dazu bügelförmig ausgeführt und an der Kraftübertragungseinheit 40 derart angebracht, sodass beim Einspannen einer Bohrmaschine 50 die Rotationsachsachse des Bohrfutters 51 mit jener der Antriebswelle 11 fluchtet (Fig. 6). Die Einspannvorrichtung 16 ist in einer bevorzugten Ausführung längenverstellbar um sie an handelsübliche Akku-Bohrmaschinen verschiedener Größe anpassen zu können. Mit einem Feststellelement 15 am von der Kraftübertragungseinheit 40 entferntesten Ende wird die Bohrmaschine geklemmt. Die Feststellschraube 15 kann in einer anderen Ausführungsvariante im Bereich der Einspannvorrichtung an jeder Position vorgesehen sein.

In einer anderen Ausführungsvariante ist eine dauerhaft am Führungselement 10 angebrachtes Antriebselement vorgesehen. Die Einspannvorrichtung 16 wird dabei durch ein Befestigungssystem für ein am Führungselement 10 zu befestigenden Antriebselementes ersetzt, wobei die Art des Befestigungssystem abhängig von Form und Masse der Antriebseinheit konstruiert wird.

Den Schließmechanismus bildet das Spannelement 22 mit einem Positionierstab 31 und einem Justierelement 12. Durch Schließen des Spannelementes 22 wird das Führungselement 10 und das Falzelement 20 zusammengeführt, wobei die Lage zueinander durch die Positionierstäbe 30 und 32 vorgegeben ist. Der von der zu verarbeitenden Blechstärke abhängige verbleibende Spalt zwischen Führungselement 10 und Falzelement 20 ist mit einer Justierschraube 12 einstellbar. In diesem geschlossenen Zustand ist der Bearbeitungsprozess Falzen möglich.

In einer bevorzugten Ausführungsvariante ist das Spannelement 22 als Schnellspannhebel ausgeführt. In einer anderen Ausführungsvariante ist als Spannelement 22 beispielsweise ein Schraubsystem, ein hydraulisches System oder ein semimechanisches System wie ein Spannsystem bestehend aus Elektromagneten vorgesehen.

Die Positionierstäbe 30, 31, 32 sind bevorzugt als Stäbe mit kreiszylindrischem Querschnitt ausgeführt. In einer anderen Ausführungsform weisen die Positionierstäbe beliebige Querschnittsflächen auf. Die Positionierstäbe sind bevorzugt in Stahl, Edelstahl, Silberstahl, Werkzeugstahl oder anderen Metallen wie Aluminium, Aluminiumlegierungen wie beispielsweise Titanaluminium, Bronze, Messing oder Kombinationen daraus ausgeführt.

Einer der Positionierstäbe 31 weist in einem Bereich bevorzugt die Form eines Lagerzapfens auf, um das Führungselement 10 bzw. das Falzelement 20 von der W-Position in die D-Position zu schwenken und/oder umgekehrt, wobei in der W-Position die Falz-Formräder 23, 23', 23" zur Erzeugung einer Winkelfalz bei einem möglichen Falzprozess im Eingriff sind und in der D-Position die Falz-Formräder 24, 24', 24" auf der gegenüberliegenden Seite zur darauffolgenden Erzeugung einer doppelten Falz bei einem möglichen Falzprozess im Eingriff sind, wobei das Schwenken im offenen Zustand der erfindungsgemäßen Falzvorrichtung (Fig. 4 und Fig. 5) möglich ist, wobei der offene Zustand durch Lösen des Spannelementes 22 herbeigeführt wird. Bevorzugt ist der die Schwenkachse bildende Positionierstab 31 derart positioniert, sodass die Schwenkachse eine Symmetrieachse hinsichtlich einer Rotation des Führungselementes 10 relativ zum Falzelement 20 bildet, sodass die Drehachsen der angetriebenen Falzrollen 23, 24 und 23', 24' in der W-Position als auch in der D-Position die Positionen der jeweils anderen Drehachse einnehmen.

Der die Schwenkachse bildende Positionierstab 31 verbindet das Führungselement 10 und das Falzelement 20 vorzugsweise derart, sodass ein Justierelement 12 und das Spannelement 22 einen maximal möglichen und durch die Länge des Positionierstabes 31 gegebenen Abstand des Führungselementes 10 zum Falzelement 20 im offenen Zustand begrenzen, wobei in einer bevorzugten Ausführungsvariante zwei weitere Positionierstäbe 30 , 32 zur exakten Positionierung des Führungselementes 10 relativ zum Falzelement 20, oder umgekehrt, in der W-Position sowie in der D-Position vorgesehen sind, wobei die beiden Positionierstäbe 30, 32 kürzer als der die Schwenkachse bildende Positionierstab 31 ausgeführt sind, sodass im offen Zustand der erfindungsgemäßen Falzvorrichtung das Schwenken möglich ist. In anderen Ausführungsvarianten sind mehr als zwei Positionierstäbe zur Festlegung der relativen Position von Führungselement 10 und Falzelement 20 vorgesehen, oder es kann in einer Ausführungsvariante nur ein solcher oder kein solcher Positionierstab vorgesehen sein, wobei ohne einem solchen Positionierstab bzw. Positionierbolzen bzw. Positionierelement alternative und gängige Methoden zur Lagepositionierung vorgesehen sein können.

In einer bevorzugten Ausführungsvariante sind die Positionierstäbe in Gleitlagerbuchsen aus Stahl geführt, wobei die Gleitlagerbuchsen in dafür vorgesehene gebohrte Löcher im Führungselement 10 sowie entsprechend im Falzelement 20 eingepresst oder eingeklebt werden. Alternativ können für die Gleitlagerbuchsen andere Materialien wie Bronze, Messing, Keramik, Teflon, etc. verwendet werden. In einer anderen Ausführungsvariante sind Kugellager oder Nadellager vorgesehen.

Eine besondere Ausführungsvariante einer erfindungsgemäßen Falzvorrichtung sieht eine Fernsteuerung vor, wobei der Benutzer einen Sender bedient und ein an der Falzvorrichtung angebrachter Empfänger mit einer Steuereinheit kommuniziert, wobei die Steuereinheit die Motordrehzahl eines Motors steuert, wobei der Motor die Falz-Formräder sowie die Führungsräder wie beschrieben antreibt.

Die Verwendung einer erfindungsgemäßen Falzvorrichtung bringt maßgebliche Vorteile mit sich. Neben der Gewichtserleichterung besteht aufgrund der Konstruktion mit Schwenkoption die Möglichkeit der Erzeugung einer Winkelfalz, oder die Möglichkeit der Erzeugung einer Doppelstehfalz. Das Verfahren zur Erzeugung einer Doppelstehfalz ist dadurch gekennzeichnet, dass mit der erfindungsgemäßen Falzvorrichtung in der W-Position eine Winkelfalz erzeugt wird, worauf das Falzelement 20 relativ zum Führungselement auf die D-Position geschwenkt wird, und letztlich die Doppelstehfalz erzeugt wird.

## Patentansprüche

1. Vorrichtung zum Falzschließen von einfachen oder doppelten Stehfalzen, umfassend ein Führungselement (10) und ein Falzelement (20), **dadurch gekennzeichnet, dass**
a) das Falzelement (20) auf der einen Seite (1) einen Satz Falz-Formräder (23, 23', 23") aufweist sowie auf einer gegenüberliegenden Seite (2) einen Satz Falz-Formräder (24, 24', 24") aufweist;
b) das Führungselement (10) mit dem Falzelement (20) durch Positionierstäbe (30, 31, 32) verschiebbar miteinander verbunden sind, wobei zumindest einer der Positionierstäbe (31) in zumindest einem Bereich als Lagerelement fungiert wodurch das Führungselement (10) und das Falzelement (20) gegeneinander verdrehbar sind.

2. Vorrichtung nach Anspruch 1, **dadurch gekennzeichnet, dass** ein Satz Falz-Formräder (23, 23', 23") auf der einen Seite (1) zur Erzeugung einer Winkelfalz vorgesehen ist und ein Satz Falz-Formräder (24, 24', 24") auf einer gegenüberliegenden Seite (2) zur Erzeugung von Doppelstehfalzen vorgesehen ist.

3. Vorrichtung nach Anspruch 1 und 2, **dadurch gekennzeichnet, dass** das Führungselement (10) eine Kraftübertragungseinheit (40) umfasst.

4. Vorrichtung nach Anspruch 1 bis 3, **dadurch gekennzeichnet, dass** die Kraftübertragungseinheit (40) ein nicht an ein Stromnetz gebundenes Antriebselement-, eine Antriebswelle mit einem Aufnahmezapfen (11), ein Getriebe- und zumindest zwei Zahnräder (41) umfasst.

5. Vorrichtung nach Anspruch 1 bis 4, **dadurch gekennzeichnet, dass** das Falzelement (20) zumindest zwei Zahnräder (42) umfasst, wobei die zumindest zwei am Falzelement angebrachten Zahnräder und die zumindest zwei Falz-Formräder (23,24) starr miteinander verbunden sind und eine gemeinsame Drehachse aufweisen.

6. Vorrichtung nach Anspruch 1 bis 5, **dadurch gekennzeichnet, dass** die zumindest zwei Zahnräder (41) der Kraftübertragungseinheit (40) und die zumindest zwei am Falzelement (20) angebrachten Zahnräder (42) im geschlossenen Zustand von Führungselement (10) und Falzelement (20) ineinandergreifen.

7. Vorrichtung nach Anspruch 1 bis 6, **dadurch gekennzeichnet, dass** die zumindest zwei am Falzelement (20) angebrachten Zahnräder (42) und die beiden gegenüberliegenden Sätze von Falz-Formrädern starr miteinander verbunden sind und eine gemeinsame Drehachse aufweisen.

8. Vorrichtung nach Anspruch 1 bis 7, **dadurch gekennzeichnet, dass** das Falzelement (20) zumindest ein Stabilisierungsrad 13') auf der einen Seite (1) und zumindest ein Stabilisierungsrad (13") auf einer gegenüberliegenden Seite (2) aufweist, wobei die Stabilisierungsräder (13', 13") drehbar gelagert sind, wobei die Drehachsen orthogonal zur Falzrichtung ausgerichtet sind.

9. Vorrichtung nach Anspruch 1 bis 8, **dadurch gekennzeichnet, dass** der nicht an ein Stromnetz gebundene Elektromotor eine handelsübliche Akku-Bohrmaschine ist.

10. Vorrichtung nach Anspruch 3, 4 und 9, **dadurch gekennzeichnet, dass** die Kraftübertragungseinheit (40) eine Einspannvorrichtung (16) für handelsübliche Bohrmaschinen (50) umfasst.

11. Vorrichtung nach Anspruch 1 bis 10, **gekennzeichnet durch** zumindest ein Schneidrad.

12. Vorrichtung nach Anspruch 11, **dadurch gekennzeichnet, dass** das zumindest eine Schneidrad mithilfe von Aufnahmelöchern (17, 27) angebracht ist.

13. Verfahren zur Erzeugung von doppelten Stehfalzen mit einer Vorrichtung nach Ansprüchen 1 bis 10, **gekennzeichnet durch die Schritte:**
a) Erzeugung einer Winkelfalz, wobei sich die Vorrichtung nach Anspruch 1 bis 10 in der Winkelfalz-Position (1) (W-Position) befindet;
b) Darauffolgendes Schwenken des Falzelementes (20) von der Winkelfalz-Position (1) (W-Position) in die Doppelfalz-Position (2) (D-Position);
c) Erzeugung einer Doppelstehfalz, wobei sich die Vorrichtung nach Anspruch 1 bis 10 in der Doppelfalz-Position (2) (D-Position) befindet;

14. Verwendung einer Vorrichtung nach Anspruch 1 bis 12 zum Aufschneiden oder Entfernen von Stehfalzen.
